# FASCICULE DE BREVET EUROPEEN

(11) **EP 1 397 297 B1**
(45) Date de publication et mention de la délivrance du brevet: **27.04.2005**
(21) Numéro de dépôt: 02753116.9
(22) Date de dépôt: 17.06.2002
(51) Int. Cl.: B65D 41/40

(54) **FERMETURE INVIOLABLE D'UNE BOUTEILLE PAR UNE CAPSULE**
MANIPULATIONSSICHERER VERSCHLUSS FÜR EINE FLASCHE DURCH EINE KAPSEL
TAMPER-PROOF CLOSURE OF A BOTTLE BY A CAPSULE

(30) Priorité: 21.06.2001 FR 0108194
(43) Date de publication de la demande: 17.03.2004
(73) Titulaire: PECHINEY CAPSULES, 92115 Clichy (FR)
(72) Inventeur: BOURREAU, Jean-Marie, F-24700 Le Pizou (FR); CORBIERE, Michel, F-33660 Saint Seurin sur l'Isle (FR); GRANGER, Jacques, F-33350 Sainte Terre (FR)
(74) Mandataire: Pigasse, Daniel
(86) Numéro de dépôt international: PCT/FR2002/002079
(87) Numéro de publication internationale: WO 2003/000565

(56) Documents cités:
- FR-A- 2 657 862
- US-A- 3 303 955

## Description

### DOMAINE DE L'INVENTION

L'invention concerne le domaine des capsules de bouchage ou de surbouchage de récipients ou bouteilles contenant en particulier des vins, alcools, apéritifs et, d'une manière générale, toutes boissons alcoolisées.

Elle concerne plus particulièrement les capsules de bouchage ou de surbouchage dotées de moyens anti-fraude.

### ETAT DE LA TECHNIQUE

On connaît déjà de nombreuses capsules anti-fraude.
Ainsi, par exemple, la demanderesse a elle-même déjà développé plusieurs moyens dans ce but, en particulier dans ses demandes françaises No 90-02058, 95-10997 et 95-11682.

La demande No 90-02058 publiée sous le numéro FR-2657862 décrit un moyen de fermeture selon le préambule de la revendication 1 et de procédé de fabrication dudit moyen selon le préambule de la revendication 19.

### PROBLEMES POSES

Dans le domaine des moyens de bouchage ou de surbouchage anti-fraude, il s'agit d'une part, d'améliorer l'efficacité des moyens anti-fraude existants, d'autre part, d'introduire de nouveaux moyens de manière à au moins compliquer la tâche des fraudeurs, et enfin d'obtenir ces moyens à des coûts les plus bas possibles.

### DESCRIPTION DE L'INVENTION

Selon l'invention, le moyen de fermeture inviolable d'un goulot d'un récipient, typiquement d'une bouteille, à l'aide d'une capsule comprenant une tête et une jupe fixée audit goulot durant une opération dite de capsulage, est caractérisé en ce que,
a) ledit goulot présente, outre une contre-bague de sertissage, au moins une gorge de profondeur H comprise entre 0,2 mm et 6 mm, et/ou de rayon de courbure R compris entre 0,2 mm et 6 mm, R ou H étant compris de préférence de 0,4 à 3 mm,
b) au moins une partie (50) de ladite jupe (5), celle en regard de ladite gorge lorsque ladite capsule coiffe ledit goulot, comprend, sur tout ou partie de sa surface intérieure, un adhésif (7) pour former une couche (70) apte à adhérer à tout ou partie de ladite gorge (61),
c) la totalité ou une fraction de ladite partie (50) de ladite jupe (5) forme un anneau rétreint (51) dans ladite gorge (61) par déformation radiale de ladite partie (50),
d) tout ou partie dudit anneau rétreint (51) adhère à ladite gorge (61) grâce à ladite couche (70), de manière à ce que toute tentative de séparation frauduleuse de ladite capsule se solde par la rupture dudit anneau rétreint, rendant ainsi visible ladite tentative.

Cette combinaison de moyens résout l'ensemble des problèmes posés.
En effet, d'une part, le moyen de la présente invention est non seulement totalement nouveau par rapport aux moyens anti-fraude connus, mais il est également plus efficace que les moyens connus, dans la mesure où, à ce jour, et en dépit de nombreuses tentatives, aucun enlèvement frauduleux de capsules avec un moyen de fermeture selon l'invention n'a pu être réalisé.
Enfin, le moyen de fermeture selon l'invention est relativement peu onéreux.

### DESCRIPTION DES FIGURES

Toutes les figures sont relatives au moyen de fermeture selon l'invention et sont des coupes axiales de goulots (6) selon leur axe vertical de symétrie (63) recouverts ou non de capsules (1, 2, 2', 3).

Sur les figures 1a et 1b, le moyen de fermeture comprend une capsule de surbouchage (2), le goulot (6) étant obturé par un bouchon (20).
La figure la représente, avant sertissage, la capsule (2), revêtue localement, sur une partie (70) de sa jupe (5'), d'une couche adhésive (7), placée sur le goulot (6) comprenant une gorge (61) formée entre la contre-bague (60) et un cordon annulaire (62). La partie (70) revêtue d'un couche adhésive comprend la partie de jupe (50) en regard de la gorge (61).

La figure 1b représente le moyen de fermeture selon l'invention, après sertissage de capsule, déformation de la jupe dans la gorge (61) et collage de tout ou partie de l'anneau rétreint (51) dans la gorge (61) grâce à la couche adhésive (7).

La figure 2 est une vue partielle du goulot (6).

Les figures 3a à 3d illustrent quatre modalités selon l'étendue et la position de la partie de jupe recouverte intérieurement d'une couche adhésive (70) sur une hauteur H₇₀, de la partie (71) adhérant au goulot sur une hauteur H₇₁ (en trait foncé), par rapport à la partie de jupe (50) en regard de la gorge (61) sur une hauteur H₅₀ :
- sur la figure 3 a, on a sensiblement H₇₀ = H₇₁, inférieur et inclus dans H₅₀,
- sur la figure 3b, on a sensiblement H₇₀ = H₇ = H₅₀,
- sur la figure 3c, on a H₇₀ > H₅₀, H₇₁ étant scindé en deux compte tenu du fait que l'anneau rétreint (51) n'adhère pas au fond de la gorge (61),
- sur la figure 3d, on a H₇₀ >> H₅₀ et H₇₁ = H₅₀, la couche adhésive (7) s'étendant au niveau de la ligne d'affaiblissement (53) localisée sur la contre-bague (60).

Les figures 4 et 5 sont analogues à la figure 1b et correspondent au cas où la capsule (1) est respectivement une coiffe (2') pour vins effervescents, et une capsule de bouchage (3).

Les figures 6a et 6b, respectivement analogues aux figures 2 et 1b, sont relatives à une modalité dans laquelle le goulot (6) ne comprend pas de cordon annulaire (62).

La figure 7 est une vue schématique en coupe axiale du dispositif (8) utilisé pour former ledit moyen de fermeture inviolable.

### DESCRIPTION DETAILLEE DE L'INVENTION

Selon l'invention, ledit anneau rétreint (51) peut présenter une déformation radiale totale correspondant sensiblement au profil de ladite gorge (61), ledit anneau rétreint étant plaqué au fond de ladite gorge (61), tout ou partie dudit anneau rétreint adhérant à ladite gorge.

Comme cela a déjà été souligné, l'invention vise à obtenir, après sertissage d'une capsule sur un goulot selon l'invention, une capsule sertie sur le goulot et au moins en partie collée dans la gorge du goulot, de telle sorte que la capsule se détruise en cas de tentative frauduleuse pour enlever la capsule.
L'invention repose sur la combinaison de deux moyens, un premier moyen de type géométrique, avec une gorge (61) non accessible sauf à détruire tout ou partie de la partie basse de la capsule, et l'autre moyen, complémentaire du précédent, visant à ce que, de préférence, l'énergie cohésive du matériau formant la capsule au niveau de ladite gorge soit, de préférence, inférieure à l'énergie adhésive entre la capsule et le goulot.
Ces deux moyens pourraient être utilisés indépendamment l'un de l'autre selon l'invention, en particulier le second moyen pourrait être utilisé isolément. Cependant, il est préférable de les utiliser simultanément pour obtenir le meilleur résultat.
De manière à renforcer ce second moyen, la jupe (5) de ladite capsule ou au moins ladite partie de jupe (50) peut être choisie, notamment en épaisseur, de manière à ce que ledit anneau rétreint (51) comprenne au moins une partie amincie ou fragilisée (510), de manière à renforcer le caractère inviolable dudit moyen de fermeture.

Eventuellement, la jupe (5) peut comprendre une partie amincie ou fragilisée au-dessous de l'anneau rétreint, de manière à fragiliser encore davantage la partie basse de la jupe et à rendre plus évidente toute tentative frauduleuse pour séparer la capsule de la bouteille.

En outre, ladite déformation radiale peut être choisie, notamment en profondeur, de manière à ce que ledit anneau rétreint (51) comprenne une partie amincie ou fragilisée (510), de manière à renforcer le caractère inviolable dudit moyen de fermeture.
Dans de nombreuses situations où des matériaux, notamment métalliques et en bande, sont déformés, il est le plus souvent recherché une déformation sans diminution locale des caractéristiques mécaniques. C'est l'inverse dans le cas de la présente invention, sans que pour autant la capsule obtenue après sertissage selon l'invention présente des défauts visibles tels que fissures.

Selon l'invention, et comme schématisé sur la figure 2, ledit goulot (6) peut comprendre, de haut en bas, ladite contre-bague (60) et au moins un cordon annulaire (62), ladite gorge - ou lesdites gorges - (61) étant constituée par l'espace annulaire formé entre ladite contre-bague (60) et ledit cordon annulaire (62).
Cependant, l'invention s'applique aussi lorsque le goulot (6'), comme illustré sur les figures 6a et 6b, ne comprend pas de cordon annulaire (62), ladite gorge (61) étant définie comme la partie du goulot, située au-dessous de ladite contre-bague (60) qui présente une profondeur H suffisante et/ou un rayon de courbure R suffisant.
Dans ce cas, le rayon de courbure R' est sensiblement supérieur au rayon R de la figure 2, et la gorge (61) s'étend typiquement sur une hauteur H₅₀ de l'ordre de 2.R'. Ce goulot (6') peut correspondre éventuellement à un goulot de fabrication standard, ce qui est avantageux sur un plan pratique.

Le moyen de fermeture selon l'invention peut s'appliquer à tout type de capsule.
Ainsi, comme illustré sur la figure 5, ladite capsule (1) peut être une capsule de bouchage (3), comprenant typiquement un insert plastique de bouchage (30). Une telle capsule de bouchage (3) peut être une capsule en aluminium ou alliage, en étain ou alliage.

De même, comme illustré sur les figures 1b, et 6b, ladite capsule (1) peut être une capsule de surbouchage (2). Cette capsule de surbouchage (2) peut être une capsule pour liquides tranquilles en aluminium ou alliages, en étain ou alliages, en matériau complexe métalloplastique, en matière plastique, capsule sertissable ou thermorétractable selon le cas.
Enfin, comme illustré sur la figure 4, ladite capsule de surbouchage (2) peut être une coiffe (2') pour liquide effervescent sous pression, en aluminium ou alliages, en étain ou alliages, en matériau complexe métalloplastique, en matière plastique, capsule sertissable ou thermorétractable selon le cas. Sur la figure 4, on a représenté le muselet (22) qui teint le bouchon à tête (21) par un simple fil métallique.

Ladite couche adhésive (70) peut former au moins une bande annulaire ou segmentée de largeur comprise typiquement entre 3 et 30 mm.
Sur l'ensembles des figures, les capsules (1) selon l'invention comprennent une seule bande adhésive formant ladite couche adhésive (70), sauf sur les figures 6a et 6b où, notamment dans un souci d'économie, la capsule (2) présente deux bandes, une située au niveau de la gorge (61), et l'autre au niveau des lignes d'affaiblissement (53), de manière à réduire à néant les risques de blessure avec le bord de capsule après déchirement de la languette amovible (54).
Lorsque la hauteur H₇₀ de ladite couche adhésive (70) correspond à la hauteur H₅₀ de la gorge, elle peut former une bande annulaire de largeur comprise typiquement entre 5 et 15 mm.
Selon l'invention, il est également possible de recouvrir d'adhésif (7) la totalité de la surface intérieure de la jupe (5) de la capsule ou de capsule (1) elle-même, selon le matériau de départ servant à fabriquer ladite capsule (1) et le procédé de fabrication utilisé.

Comme illustré sur les figures 3d et 6b, ladite capsule (1, 2, 2', 3) peut comprendre typiquement sur sa jupe (5) un moyen d'ouverture facile positionné au-dessus de ladite partie de jupe (50), typiquement entre ladite tête (4) et ladite partie de jupe (50), ledit moyen d'ouverture facile comprenant au moins une ligne d'affaiblissement (53).

La jupe (5) de la capsule de la figure 3d comprend une seule ligne d'affaiblissement (53), alors que la jupe (5) de la capsule (2) de la figure 6b comprend deux lignes d'affaiblissement parallèles qui délimitent une bandelette ou languette (54) déchirable. Il est avantageux, comme illustré sur ces figures que ledit moyen d'ouverture facile soit recouvert intérieurement de ladite couche adhésive, la face intérieure correspondante de la jupe étant recouverte d'une couche adhésive (70), ce qui réduit à néant les risques de se blesser lors de l'ouverture de la bouteille.

Ladite couche adhésive (70) est une couche d'un vernis ou d'une matière plastique scellable à chaud sur ledit goulot (6). Typiquement, la jupe (5') de la capsule départ utilisée pour former ledit moyen de fermeture comprend, comme illustré sur la figure 1a, ladite couche adhésive (70).
L'adhésif (7) constituant ladite couche adhésive (7) peut être un copolymère oléfinique comprenant des groupements acides, par exemple du type EAA, copolymère d'éthylène et d'acide acrylique.

Il est avantageux que ladite partie de jupe (50) formant ledit anneau rétreint (51) soit éloignée de l'extrémité inférieure de ladite jupe (5) d'au moins 10 mm, de manière à ce que toute tentative frauduleuse pour séparer de ladite gorge ladite partie de jupe (50) formant ledit anneau rétreint (51) s'accompagne de déformations visibles et irréversibles de ladite extrémité inférieure, ce qui correspond à une hauteur de capsule sous gorge H₅₂ d'au moins 10 mm, et de préférence d'au moins 15 mm, comme illustré sur la figure 1b.

Un autre objet de l'invention est constitué par un procédé de fabrication dudit moyen de fermeture selon l'invention, dans lequel :
a) on approvisionne ledit récipient doté dudit goulot (6), et ladite capsule (1, 2, 2', 3), et on fixe ladite capsule sur ledit goulot, par sertissage et/ou thermorétractation selon la nature de ladite capsule,
b) on déforme ladite partie de jupe (50) de manière à plaquer ladite partie contre ladite gorge et ainsi à former ledit anneau rétreint (51), et à le faire adhérer à ladite gorge par thermoscellage, typiquement à l'aide d'une molette tournante portée à une température suffisante pour assurer le scellage de ladite partie sur ledit goulot, ladite molette présentant un bord actif à rayon de courbure inférieur ou égal à R.

On peut aussi, utiliser, à la place de ladite molette tournante, un outil de thermoscellage de forme qui est appliqué contre ledit goulot (6) en rotation.
On peut utiliser en outre tout moyen de chauffage permettant d'obtenir une vitesse de thermoscellage élevée compatible avec les cadences de capsulage. Ainsi, il possible d'utiliser en outre seuls ou en combinaison les moyens suivants : soufflage d'air chaud, chauffage par induction et par courants HF (hautes fréquences).
De même, la formation dudit anneau rétreint (51) peut être effectué simultanément au sertissage de ladite capsule, ou éventuellement antérieurement au sertissage de ladite capsule.
Il est ainsi possible de sertir ladite capsule de manière standard, puis d'appliquer localement sur la partie (50) de la jupe une molette ou un outil de manière à déformer localement ladite jupe et ainsi former ledit anneau rétreint (51) localement d'épaisseur réduite, en le faisant adhérer à ladite gorge par pression et chauffage localisés, la partie restante de la jupe, notamment la partie inférieure (52) étant typiquement immobilisée.

### EXEMPLES DE REALISATION

Les moyens de fermeture, tels qu'illustrés sur les figures 1a à 6a constituent des exemples de réalisation.
On a fabriqué des capsules (1) adaptées à deux types de goulots :
- goulot "A" selon la figure 2, avec R = 0,5 mm, H = 0,5 mm, et H₅₀ = 5 mm
- et goulot "B" selon la figure 6a, avec R = 0,8 mm, H = 1,5 mm et H₅₀ = 7 mm

On a utilisé comme adhésif (7) un copolymère du commerce à base d'éthylène et d'acide acrylique applicable par enduction ou pulvérisation.

On a fabriqué des capsules de surbouchage (2) correspondant aux moyens de fermeture selon les figures 1a, 1b, 6b, et adaptées aux deux types de goulots A et B.
Ces capsules (2) sont en aluminium, avec une épaisseur de jupe comprise entre 50 et 90 µm dans la partie (50) en regard de la gorge (61).
Les modalités de capsules correspondant aux figures 3a à 3d, et 6b ont été réalisées :
- pour la modalité de la figure 3a, on a pris :
   H₇₀ = H₇₁ = 8 mm pour le goulot A où H₅₀ = 5 mm, - H₇₀ = H₇₁ = 10 mm pour le goulot B où H₅₀ = 8 mm.
- pour la modalité de la figure 3b, on a pris H₇₀ = H₇₁ = H₅₀.
- pour la modalité de la figure 3c, on a pris :
   H₇₀ = 20 mm
   H₇₁ = 2 x 4 mm pour le goulot A et 2 x 5 mm pour le goulot B
- pour la modalité de la figure 3d, on a pris :
   H₇₀ = 30 mm, de manière à ce qu'il y ait de l'adhésif au niveau de la ligne d'affaiblissement (53),
   H₇₁ = H₅₀
- pour la modalité de la figure 6b, on a pris :
   H₇₀ = H₇₁ = H₅₀ pour la partie adhésive correspondant à la gorge (61
   H'₇₀ = 12 mm pour la partie de la jupe comprenant une couche adhésive - mais non adhérente au goulot - au niveau de la languette d'ouverture (54).
   Toutes ces modalités ont été réalisées en pulvérisant localement ledit adhésif (7) sur l'intérieur de la jupe (5) pour former ladite couche d'adhésif (70).
   Par ailleurs, on a réalisé également des capsules à partir de bande d'aluminium recouverte d'adhésif.

On a fabriqué des capsules de bouchage (3) correspondant aux moyens de fermeture selon la figure 5, et adaptées aux deux types de goulots A et B, en aluminium avec une épaisseur de jupe comprise entre 65 et 250 µm.
Les même modalités de capsules que celles indiquées précédemment ont été réalisées.

On a fabriqué des coiffes (2') correspondant aux moyens de fermeture selon la figure 4, et adaptées aux deux types de goulots A et B, en complexe métalloplastique Al/PE/Al où Al désigne une feuille d'aluminium de 20 µm d'épaisseur, et PE une couche intérieure de PE de 20 µm d'épaisseur.
Les même modalités de capsules que celles indiquées précédemment ont été réalisées.

Les capsules (1, 2, 2', 3) ont été appliquées ou serties normalement sur les goulots A et B.
On a ensuite utilisé le dispositif (8) de la figure 7 pour former ledit moyen de fermeture inviolable.
Ce dispositif (8) comprend :
- un système d'entraînement du goulot (80) et un guide supérieur du goulot (81), pour positionner le goulot et le mettre en rotation,
- un outil de thermoscellage de forme (82) avec un guide latéral formant une butée radiale (83) porté par un positionneur axial et radial (84), l'outil (82) comprenant une résistance électrique (85).
   On a utilisé un outil (82) ayant un rayon de courbure égal à R.
   Dans le cas de la figure 3c, on a obtenu un amincissement significatif de la jupe notamment en empêchant que la partie basse (52) de la jupe suive l'écoulement du métal durant la formation dudit cordon annulaire (62).
   Dans certains essais, on a également utilisé du chauffage par induction pour augmenter la cadence de thermoscellage.
   Dans d'autre essais, on a également préchauffé les bagues avant thermoscellage.

### Résultats obtenus :

On essayé par tout moyen, notamment à l'aide de lames très fines, de séparer la capsule (1) du goulot (6).
Dans tous les cas, il a été impossible de séparer une capsule intacte susceptible d'être réutilisée frauduleusement sans que cela se voit ou puisse être vu par un consommateur d'attention moyenne.
Le moyen de fermeture selon l'invention permet donc de résoudre les problèmes posés.

### LISTE DES REPERES

| | |
|---|---|
| Capsule | 1 |
| Capsule de surbouchage | 2 |
| Coiffe | 2' |
| Bouchon | 20 |
| Bouchon à tête | 21 |
| Muselet | 22 |
| Capsule de bouchage | 3 |
| Insert | 30 |
| Tête de capsule | 4 |
| Jupe de capsule | 5 |
| Jupe de capsule avant sertissage | 5' |
| Partie de jupe en regard de 61 | 50 |
| Anneau rétreint | 51 |
| Partie amincie | 510 |
| Partie ou extrémité inférieure | 52 |
| Ligne d'affaiblissement | 53 |
| Languette d'ouverture | 54 |
| Goulot | 6 |
| Goulot sans cordon annulaire | 6' |
| Contre-bague de sertissage | 60 |
| Pente inférieure | 600 |
| Gorge | 61 |
| Cordon annulaire | 62 |
| Axe vertical de symétrie | 63 |
| Adhésif | 7 |
| Couche adhésive sur jupe | 70 |
| Partie d'anneau 51 adhérant à 61 | 71 |
| Dispositif | 8 |
| Système d'entraînement du goulot | 80 |
| Guide supérieur du goulot | 81 |
| Outil de thermoscellage de forme | 82 |
| Guide latéral (butée radiale) | 83 |
| Positionneur axial et radial | 84 |
| Résistance électrique | 85 |

## Revendications

1. Moyen de fermeture inviolable d'un goulot (6) d'un récipient, typiquement d'une bouteille, à l'aide d'une capsule (1, 2, 2', 3) comprenant une tête (4) et une jupe (5) fixée audit goulot (6) durant une opération dite de capsulage, **caractérisé en ce que**,
a) ledit goulot (6) présente, outre une contre-bague de sertissage (60), au moins une gorge (6 1 ) de profondeur H comprise entre 0,2 mm et 6 mm, et/ou de rayon de courbure R compris entre 0,2 mm et 6 mm,
b) au moins une partie (50) de ladite jupe (5), celle en regard de ladite gorge lorsque ladite capsule coiffe ledit goulot, comprend, sur tout ou partie de sa surface intérieure, un adhésif (7) pour former une couche adhésive (70) apte à adhérer à tout ou partie de ladite gorge (61),
c) la totalité ou une fraction de ladite partie (50) de ladite jupe (5) forme un anneau rétreint (51) dans ladite gorge (61) par déformation radiale de ladite partie (50),
d) tout ou partie (71) dudit anneau rétreint (51) adhère à ladite gorge (61), grâce à ladite couche adhésive (70),
de manière à ce que toute tentative de séparation frauduleuse de ladite capsule (1, 2, 2', 3) entraîne la rupture de ladite capsule et notamment dudit anneau rétreint (51), rendant ainsi visible ladite tentative.

2. Moyen selon la revendication 1 dans lequel ledit anneau rétreint (51) présente une déformation radiale totale correspondant sensiblement au profil de ladite gorge (61), ledit anneau rétreint étant plaqué au fond de ladite gorge (61), et tout ou partie dudit anneau rétreint adhérant à ladite gorge.

3. Moyen selon une quelconque des revendications 1 à 2 dans lequel la jupe (5) de ladite capsule ou au moins ladite partie de jupe (50) est choisie, notamment en épaisseur, de manière à ce que ledit anneau rétreint (51) comprenne une partie amincie ou fragilisée (510), de manière à renforcer le caractère inviolable dudit moyen de fermeture.

4. Moyen selon une quelconque des revendications 1 à 3 dans lequel ladite déformation radiale est choisie, notamment en profondeur, de manière à ce que ledit anneau rétreint (51) comprenne au moins une partie amincie ou fragilisée (510), de manière à renforcer le caractère inviolable dudit moyen de fermeture.

5. Moyen de fermeture selon une quelconque des revendications 1 à 4 dans lequel ledit goulot (6) comprend, de haut en bas, ladite contre-bague (60) et au moins un cordon annulaire (62), ladite gorge (61) étant constituée par l'espace annulaire formé entre ladite contre-bague (60) et ledit cordon annulaire (62).

6. Moyen de fermeture selon une quelconque des revendications 1 à 5 dans lequel ladite capsule (1) est une capsule de bouchage (3), comprenant typiquement un insert plastique de bouchage (30).

7. Moyen de fermeture selon la revendication 6 dans lequel ladite capsule de bouchage (3) est une capsule en aluminium ou alliage, en étain ou alliage.

8. Moyen de fermeture selon une quelconque des revendications 1 à 5 dans lequel ladite capsule (1) est une capsule de surbouchage (2).

9. Moyen de fermeture selon la revendication 8 dans lequel ladite capsule de surbouchage (2) est une capsule pour liquides tranquilles en aluminium ou alliages, en étain ou alliages, en matériau complexe métalloplastique, en matière plastique, capsule sertissable ou thermorétractable selon le cas.

10. Moyen de fermeture selon la revendication 8 dans lequel ladite capsule de surbouchage (2) est une coiffe (2') pour liquide effervescent sous pression, en aluminium ou alliages, en étain ou alliages, en matériau complexe métalloplastique, en matière plastique, capsule sertissable ou thermorétractable selon le cas.

11. Moyen de fermeture selon une quelconque des revendications 1 à 10 dans lequel ladite couche adhésive (70) forme au moins une bande annulaire ou segmentée de largeur comprise typiquement entre 3 et 30 mm.

12. Moyen de fermeture selon une quelconque des revendications 1 à 11 dans lequel ladite capsule (1, 2, 2', 3) comprend typiquement sur sa jupe (5) un moyen d'ouverture facile positionné au-dessus de ladite partie de jupe (50), typiquement entre ladite tête (4) et ladite partie de jupe (50), ledit moyen d'ouverture facile comprenant au moins une ligne d'affaiblissement (53).

13. Moyen de fermeture selon la 12 dans lequel ledit moyen d'ouverture facile est recouvert intérieurement de ladite couche adhésive.

14. Moyen de fermeture selon une quelconque des revendications 1 à 13 dans lequel ladite couche adhésive (70) est une couche d'un vernis ou d'une matière plastique scellable à chaud sur ledit goulot (6).

15. Moyen de fermeture selon la revendication 14 dans lequel l'adhésif (7) constituant ladite couche adhésive (70) est un copolymère oléfinique comprenant des groupements acides.

16. Moyen de fermeture selon la revendication 15 dans lequel ledit copolymère est de l'EAA, copolymère d'éthylène et d'acide acrylique.

17. Moyen de fermeture selon une quelconque des revendications 1 à 16 dans lequel ladite partie de jupe (50) formant ledit anneau rétreint (51) est éloignée de l'extrémité inférieure de ladite jupe (5) d'au moins 10 mm, de manière à ce que toute tentative frauduleuse pour séparer de ladite gorge ladite partie de jupe (50) formant ledit anneau rétreint (51) s'accompagne de déformations visibles et irréversibles de ladite extrémité inférieure.

18. Moyen de fermeture selon une quelconque des revendications 1 à 17 dans lequel ladite gorge (61) est de profondeur comprise entre 0,4 mm et 3 mm, et de rayon de courbure R compris entre 0,4 mm et 3 mm.

19. Procédé de fabrication dudit moyen de fermeture selon une quelconque des revendications 1 à 18 dans lequel :
a) on approvisionne ledit récipient doté dudit goulot (6), et ladite capsule (1, 2, 2', 3), et on fixe ladite capsule sur ledit goulot, par sertissage et/ou thermorétractation selon la nature de ladite capsule,
b) on déforme ladite partie de jupe (50) de manière à plaquer ladite partie contre ladite gorge et ainsi à former ledit anneau rétreint (51), et à le faire adhérer à ladite gorge par thermoscellage, typiquement à l'aide d'une molette tournante portée à une température suffisante pour assurer le scellage de ladite partie sur ledit goulot, ladite molette présentant un bord actif à rayon de courbure inférieur ou égal à R.

20. Procédé selon la 19 dans lequel, à l'étape b), on utilise, à la place de ladite molette tournante, un outil de thermoscellage de forme qui est appliqué contre ledit goulot (6) en rotation.

21. Procédé selon une quelconque des revendications 19 à 20 dans lequel la formation dudit anneau rétreint (51) est effectué simultanément au sertissage de ladite capsule, ou antérieurement au sertissage de ladite capsule.

22. Procédé selon une quelconque des revendications 19 à 21 dans lequel, en vue dudit thermoscellage, tout moyen de chauffage permettant d'obtenir une vitesse de thermoscellage élevée compatible avec les cadences de capsulage peut être utilisé, notamment le soufflage d'air chaud, le chauffage par induction.

## Patentansprüche

1. Mittel zum manipulationssicheren Verschließen des Halses (6) eines Behälters, typischerweise einer Flasche, mit Hilfe einer Kapsel (1, 2, 2', 3), welche einen Kopf (4) und eine an dem Hals (6) befestigte Schürze (5) aufweist, während eines Vorgangs, der "Verkapseln" genannt wird, **dadurch gekennzeichnet, dass**
a) der Hals (6) außer einem Pressring (60) mindestens eine Rille (61) mit einer Höhe H von 0,2 bis 6 mm und/oder einem Krümmungsradius R von 0,2 mm bis 6 mm aufweist,
b) mindestens ein Teil (50) der Schürze (5), der, welcher der Rille gegenüberliegt, wenn die Kapsel den Hals bedeckt, auf seiner ganzen oder einem Teil der Innenfläche einen Klebstoff (7) zur Bildung einer Haftschicht (70) aufweist, welche geeignet ist, am ganzen oder einem Teil des Halses (61) zu haften,
c) der ganze oder ein Abschnitt des Teils (50) der Schürze (5) durch radiale Deformation dieses Teils (50) einen eingeschnürten Ring (51) in der Rille (61) bildet,
d) der ganze oder ein Teil (71) des eingeschnürten Rings (51) durch die Haftschicht (70) an der Rille (61) haftet,
so dass jeglicher missbräuchliche Versuch, die Kapsel (1, 2; 2', 3) abzutrennen, zum Bruch der Kapsel und insbesondere des eingeschnürten Rings (51) führt, wodurch der Versuch sichtbar gemacht wird.

2. Mittel nach Anspruch 1, bei dem der eingeschnürte Ring (51) eine totale radiale Deformation aufweist, die im Wesentlichen dem Profil der Rille (61) entspricht, wobei der eingeschnürte Ring auf den Grund der Rille (61) gedrückt ist und der ganze oder ein Teil des eingeschnürten Rings an der Rille haftet.

3. Mittel nach irgendeinem der Ansprüche 1 bis 2, bei dem die Schürze (5) der Kapsel oder zumindest der Schürzenteil (50) insbesondere in der Dicke so gewählt ist, dass der eingeschnürte Ring (51) einen dünneren oder schwächeren Bereich (510) aufweist, um den manipulationssicheren Charakter des Verschließmittels zu verstärken.

4. Mittel nach irgendeinem der Ansprüche 1 bis 3, bei dem die radiale Deformation insbesondere in der Tiefe so gewählt ist, dass der eingeschnürte Ring (51) mindestens einen dünneren oder schwächeren Bereich (510) aufweist, um den manipulationssicheren Charakter des Verschließmittels zu verstärken.

5. Verschließmittel nach irgendeinem der Ansprüche 1 bis 4, bei dem der Hals (6) von oben nach unten den Halsring (60) und mindestens einen Ringwulst (62) aufweist, wobei die Rille (61) durch den Ringspalt zwischen Halsring (60) und Ringwulst (62) gebildet ist.

6. Verschließmittel nach irgendeinem der Ansprüche 1 bis 5, bei dem die Kapsel (1) eine Verschlusskapsel (3) ist, die typischerweise eine verschließende Plastikeinlage (30) aufweist.

7. Verschließmittel nach Anspruch 6, bei dem die Verschlusskapsel (3) eine Kapsel aus Aluminium oder Aluminiumlegierung, aus Zinn oder Zinnlegierung ist.

8. Verschließmittel nach irgendeinem der Ansprüche 1 bis 5, bei dem die Kapsel (1) eine Schutzkapsel (2) ist.

9. Verschließmittel nach Anspruch 8, bei dem die Schutzkapsel (2) eine Kapsel für ruhige Flüssigkeiten aus Aluminium oder Aluminiumlegierung, aus Zinn oder Zinnlegierung, aus metalloplastischem Verbundmaterial, aus Kunststoff ist, wobei die Kapsel je nach Fall aufpressbar oder aufschrumpfbar ist.

10. Verschließmittel nach Anspruch 8, bei dem die Schutzkapsel (2) eine Haube (2') für unruhige Flüssigkeiten unter Druck aus Aluminium oder Aluminiumlegierung, aus Zinn oder Zinnlegierung, aus metalloplastischem Verbundmaterial, aus Kunststoff ist, wobei die Kapsel je nach Fall aufpressbar oder aufschrumpfbar ist.

11. Verschließmittel nach irgendeinem der Ansprüche 1 bis 10, bei dem die Haftschicht (70) mindestens einen ringförmigen oder segmentierten Streifen in einer Breite von typischerweise 3 bis 30 mm bildet.

12. Verschließmittel nach irgendeinem der Ansprüche 1 bis 11, bei dem die Kapsel (1, 2, 2', 3) typischerweise auf ihrer Schürze (5) ein Mittel zum leichten Öffnen aufweist, das über dem Schürzenteil (50), typischerweise zwischen Kopf (4) und Schürzenteil (50) positioniert ist, wobei dieses Mittel zum leichten Öffnen mindestens eine Schwächungslinie (53) aufweist.

13. Verschließmittel nach Anspruch 12, bei dem das Mittel zum leichten Öffnen innen mit der Haftschicht überzogen ist

14. Verschließmittel nach irgendeinem der Ansprüche 1 bis 13, bei dem die Haftschicht (70) eine Schicht aus einem Lack oder einem Kunststoff ist, der auf den Hals (6) heiß aufsiegelbar ist.

15. Verschließmittel nach Anspruch 14, bei dem der Klebstoff (7), aus dem die Haftschicht (70) besteht, ein Olefincopolymer mit Säuregruppen ist.

16. Verschließmittel nach Anspruch 15, bei dem das Copolymer EAA, Ethylen/Acrylsäure-Copolymer ist.

17. Verschließmittel nach irgendeinem der Ansprüche 1 bis 16, bei dem der Schürzenteil (50), der den eingeschnürten Ring (51) bildet, mindestens 10 mm vom unteren Ende der Schürze (5) entfernt ist, so dass jeglicher missbräuchliche Versuch, den Schürzenteil (50), der den eingeschnürten Ring (51) bildet, von der Rille zu trennen, von sichtbaren und irreversiblen Deformationen des unteren Endes begleitet wird.

18. Verschließmittel nach irgendeinem der Ansprüche 1 bis 17, bei dem die Rille (61) eine Tiefe von 0,4 bis 3 mm und einen Krümmungsradius R von 0,4 bis 3 mm hat.

19. Verfahren zur Herstellung des Verschließmittels nach irgendeinem der Ansprüche 1 bis 18, bei dem:
a) der mit dem Hals (6) versehene Behälter und die Kapsel (1, 2, 2', 3) bereitgestellt werden und die Kapsel durch Aufpressen und/oder Aufschrumpfen je nach Art der Kapsel an dem Hals befestigt wird,
b) der Schürzenteil (50) so deformiert wird, dass dieser Teil gegen die Rille gedrückt und auf diese Weise der eingeschnürte Ring (51) gebildet und dieser durch Heißsiegeln mit der Rille verklebt wird, typischerweise mit Hilfe einer rotierenden, ausreichend beheizten Rolle, um das Aufsiegeln dieses Teils auf den Hals sicherzustellen, wobei die Rolle einen aktiven Rand mit einem Krümmungsradius kleiner oder gleich R aufweist.

20. Verfahren nach Anspruch 19, bei dem im Schritt b) an Stelle der rotierenden Rolle ein Heißsiegel-Formwerkzeug verwendet wird, das an den rotierenden Hals (6) gelegt wird.

21. Verfahren nach irgendeinem der Ansprüche 19 bis 20, bei dem die Bildung des eingeschnürten Ringes (51) zur gleichen Zeit wie das Aufpressen der Kapsel oder vor dem Aufpressen der Kapsel erfolgt.

22. Verfahren nach irgendeinem der Ansprüche 19 bis 21, bei dem zum Heißsiegeln jedes Heizmittel benutzt werden kann, mit dem sich eine hohe, an das Verkapselungstempo angepasste Heißsiegelgeschwindigkeit erzielen lässt, insbesondere Heißluftgebläse, Induktionserwärmung.

## Claims

1. Tamper-proof closing means of a receptacle neck (6), typically a bottle neck, using a cap (1, 2, 2', 3) comprising a head (4) and skirt (5) fixed to the said neck (6) during a so-called cap fitting operation, **characterised in that**,
a) apart from a crimping mating ring (60), the said neck (6) has at least one groove (61) with depth H between 0.2 mm and 6 mm, and / or a radius of curvature R between 0.2 mm and 6 mm,
b) at least one part (50) of the said skirt (5) facing the said groove when the said cap covers the said neck, comprises an adhesive (7) on all or some of its inner surface to form an adhesive layer (70) capable of bonding to all or some of the said groove (61),
c) all or some of the said part (50) of the said skirt (5) forms a constricted ring (51) in the said groove (61) by radial deformation of the said part (50),
d) all or some (71) of the said constricted ring (51) bonds to the said groove (61) due to the said adhesive layer (70)
so that any fraudulent attempt to separate the said cap (1, 2, 2', 3) will cause breakage of the said cap, and particularly of the said constricted ring (51), thus making the said attempt visible.

2. Means according to claim 1 in which the said constricted ring (51) has a total radial deformation corresponding substantially to the profile of the said groove (61), the said constricted ring being in contact with the bottom of the said groove (61), all or part of the said constricted ring bonding to the said groove.

3. Means according to either of claims 1 or 2 in which the skirt (5) of the said cap or at least the said part of the skirt (50) is chosen, and particularly its thickness is chosen, such that the said constricted ring (51) comprises a thinned or weakened part (510) so as to strengthen the tamper-proof nature of the said closing means.

4. Means according to any one of claims 1 to 3 in which the said radial deformation is chosen, particularly in depth, such that the said constricted ring (51) comprises at least a thinned or weakened part (510) so as to strengthen the tamper-proof nature of the said closing means.

5. Closing means according to any one of claims 1 to 4 in which the said neck (6) comprises, working from top to bottom, the said mating ring (60) and at least one annular bead (62), the said groove (61) being composed of the annular space formed between the said mating ring (60) and the said annular bead (62).

6. Closing means according to any one of claims 1 to 5 in which the said cap (1) is a closing cap (3), typically comprising a plastic stopper insert (30).

7. Closing means according to claim 6 in which the said closing cap (3) is an aluminium or aluminium alloy cap, or a tin or tin alloy cap.

8. Closing means according to any one of claims 1 to 5 in which the said cap (1) is an outer cap (2).

9. Closing means according to claim 8 in which the said outer cap (2) is a cap for still liquids made of aluminium or aluminium alloy, tin or tin alloy, a metalloplastic complex material, or a plastic, crimpable or heat sealable material, depending on the case.

10. Closing means according to claim 8 in which the said outer cap (2) is a cover (2') for a pressurised effervescent liquid, made of aluminium or aluminium alloy, tin or tin alloy, or a metalloplastic complex material, or a plastic, crimpable or heat sealable material, depending on the case.

11. Closing means according to any one of claims 1 to 10 in which the said adhesive layer (70) forms at least one annular or segmented strip typically between 3 and 30 mm wide.

12. Closing means according to any one of claims 1 to 11 in which the said cap (1, 2, 2', 3) typically comprises an easy opening means on its skirt (5) positioned above the said part of the skirt (50), typically between the said head (4) and the said part of the skirt (50), the said easy opening means comprising at least one line of weakness (53).

13. Closing means according to claim 12 in which the said easy opening means is coated with the said adhesive layer on the inside.

14. Closing means according to any one of claims 1 to 13 in which the said adhesive layer (70) is a layer of varnish or plastic material that can be heat sealed on the said neck (6).

15. Closing means according to claim 14 in which the adhesive (7) forming the said adhesive layer (70) is an olefinic copolymer comprising acid groups.

16. Closing means according to claim 15 in which the said copolymer is EAA, ethylene copolymer and acrylic acid.

17. Closing means according to any one of claims 1 to 16 in which the said part of the skirt (50) forming the said constricted ring (51) is at least 10 mm from the lower end of the said skirt (5), so that any fraudulent attempt to separate the said part of the skirt (50) forming the said constricted ring (51) from the said groove will be accompanied by visible and irreversible deformations of the said lower end.

18. Closing means according to any one of claims 1 to 17 in which the depth of the said groove (61) is between 0.4 mm and 3 mm and its radius of curvature R is between 0.4 and 3 mm.

19. Process for manufacturing the said closing means according to any one of claims 1 to 18 in which:
a) the said container, provided with the said neck (6), and the said cap (1, 2, 2', 3) are supplied, and the said cap is fixed on the said neck by crimping and / or heat shrinkage, depending on the nature of the said cap,
b) the said part of the skirt (50) is deformed so as to bring the said part into contact with the said groove and thus form the said constricted ring (51), and to make it bond to the said groove by heat sealing, typically using a rotating wheel sufficiently hot to seal the said part onto the said neck, the said rotating wheel having an active edge with a radius of curvature less than or equal to R.

20. Process according to claim 19 in which in step b), it is possible to use a shaped heat sealing tool applied in contact with the said neck (6) in rotation, to replace the said rotating wheel.

21. Process according to either of claims 19 or 20, in which the said constricted ring (51) is formed at the same time as the said cap is crimped, or before the said cap has been crimped.

22. Process according to any one of claims 19 to 21 in which, in view of the said heat sealing, any heating means capable of obtaining a high heat sealing speed compatible with cap fitting rates can be used, particularly hot air blowing or induction heating.
